# EUROPÄISCHE PATENTSCHRIFT

(11) **EP 0 795 424 B1**
(45) Veröffentlichungstag und Bekanntmachung des Hinweises auf die Patenterteilung: **19.06.2002**
(21) Anmeldenummer: 96103878.3
(22) Anmeldetag: 12.03.1996
(51) Int. Cl.: B44B 7/00, B44B 5/02

(54) **Vorrichtung und Verfahren zum Aufbringen von Markierungen auf ein Mineralfaserprodukt**
Device and method for producing markings on a product of mineral fibres
Dispositif et procédé pour obtenir des marquages sur un produit en fibres minérales

(43) Veröffentlichungstag der Anmeldung: 17.09.1997
(73) Patentinhaber: Kaibel & Sieber GmbH, 67547 Worms (DE)
(72) Erfinder: Naber, Wilfried, 46483 Wesel (DE)
(74) Vertreter: Füchsle, Klaus, Dipl.-Ing.

(56) Entgegenhaltungen:
- EP-A- 0 244 035
- EP-A- 0 392 884
- DE-A- 2 503 836
- US-A- 4 351 234

## Beschreibung

Die Erfindung betrifft eine Vorrichtung und ein Verfahren zum Aufbringen von Markierungen auf ein Mineralfaserprodukt.

Mineralfaserprodukte, wie Mineralfaserbahnen oder Mineralfaserplatten, werden mit Markierungen versehen, um dem Benutzer ein maßgenaues Durchtrennen des Mineralfaserproduktes zu gestatten, oder um das Mineralfaserprodukt mit Marken- oder Typbezeichnungen zu versehen.

Um einen Farbstoffauftrag mit relativ aufwendiger Aufbringtechnik und möglicherweise einer Beeinflussung des Brandverhaltens zu vermeiden, wird in der Technik eine derartige Markierung vorzugsweise durch eine Einbrandtechnik erzeugt. Dabei wird das Mineralfaserprodukt entweder mit einem Heizelement, einer gebündelten Flamme oder einem Heißluftstrahl in Kontakt gebracht, wodurch das Bindemittel im Erhitzungsbereich auf seine Zersetzungstemperatur erwärmt und dabei verfärbt wird. Das Mineralfaserprodukt wird hierdurch nicht geschwächt, da sich die Einwirkung der Wärmebehandlung nur auf den Oberflächenbereich beschränkt.

Aus der EP 0 244 035 ist eine Vorrichtung zum Aufbringen von Markierungslinien bekannt. Eine Walze ist an einer Welle gelagert und weist am Umfang achsparallel angeordnete Heizstäbe auf, die über eine Heizeinrichtung elektrisch beheizbar sind. Die Welle der Walze ist an einem heb- und senkbaren Lagergestell gelagert und wird durch einen Elektromotor angetrieben. Bevorzugt wird ein Elektromotor mit Freilauf eingesetzt, dessen Freilauf ein Überholen des Motors gestattet, sobald die Walze auf dem Mineralfaserprodukt anliegt und von dieser mit erhöhter Geschwindigkeit angetrieben wird.

Während sich einfache geometrische Markierungen, wie beispielsweise Markierungslinien, auf einfache Weise durch gezielte Anordnung der Heizelemente auf der Markierungswalze nach der EP 244 035 erzeugen lassen, ergibt sich bei komplizierteren geometrischen Formen, wie beispielsweise Firmenemblemen oder Markenbezeichnungen, die Schwierigkeit, daß diese in Form von Heizelementen so auf der Markierungswalze angeordnet werden müssen, daß sich nach der Abwicklung derselben das gewünschte optische Bild ergibt. Des weiteren ist die Größe einer kompliziert aufgebauten Markierung, wie beispielsweise eines Firmenemblems, durch den Umfang der Markierungswalze begrenzt. Schließlich läßt sich auf einer gekrümmten Fläche, wie dies bei der Umfangsfläche einer Markierungswalze der Fall ist, eine gute Maßhaltigkeit zwischen den Heizelementen nur mit großem Aufwand erreichen.

In der deutschen Offenlegungsschrift DE-A-25 03 836 ist eine Vorrichtung zum Heißbedrucken fortlaufender Bahnen, insbesondere Papier- und Folienbahnen, beschrieben. Die Vorrichtung besteht im wesentlichen aus einem Druckkopf mit heizbaren Formen, die auf die zu bedruckende Bahn abgesenkt und abschnittsweise mit dieser mitgeführt werden. Hierzu ist die Vorrichtung mit einem Antriebsmechanismus zu versehen, der im wesentlichen eine Nockenscheibe umfaßt, mit der die gezielte Bewegung des Druckkopfes ausgeführt wird. Ein Pigmentband wird zusätzlich zwischen dem Druckkopf und der zu bedruckenden Oberfläche geführt.

Ebenfalls zum Bedrucken von Verpackungsmaterial ist in der US-PS 4 351 334 eine Vorrichtung beschrieben, mit deren Hilfe Markierungen auf ein hitzeempfindliches Material, das sich längs einer Bahn bewegt, aufgebracht werden können. Die Vorrichtung besteht im wesentlichen aus einem Stempelblock mit erhitzbaren Markierungsformen darauf. Der zu bedruckende Artikel wird zwischen dem Antriebsmittel für die zu bedruckende Bahn und dem Stempelblock geführt. Der Stempelblock wird auf einer elliptischen Bahn bewegt, wobei der Stempelblock bereichsweise mit dem zu bedruckenden Artikel mitbewegt wird. Die Bewegung wird dadurch erzielt, daß der Stempelblock an einem Arm befestigt ist, der einerseits in Längsrichtung verschiebbar geführt ist und andererseits über eine Exzenterwelle in eine Drehbewegung versetzt wird.

Der Erfindung die Aufgabe zugrunde, eine Markierungsvorrichtung für Mineralwolleprodukte vorzuschlagen, auf der die zu markierende Form unverzerrt in Form geeigneter Heizelemente angeordnet werden kann.

Dieses technische Problem wird durch eine Vorrichtung zum Aufbringen von Markierungen auf ein Mineralfaserprodukt oder eine Mineralfaserplatte mit den Merkmalen des Anspruchs 1 sowie ein Verfahren nach den Merkmalen des Anspruches 10 gelöst.

Indem ein Stempelblock, auf dem Heizelemente angeordnet sind, im wesentlichen plattenförmig ausgebildet ist, können die auf die Mineralfaserbahn oder Mineralfaserplatte aufzudruckenden Markierungen, wie beispielsweise Symbole, verzerrungsfrei auf dem Stempelblock abgebildet werden. Der Stempelblock ist nicht ortsfest angeordnet, sondern beweglich geführt, sodaß er abschnittsweise im wesentlichen mit dem sich bewegenden Mineralfaserprodukt mitbewegt werden kann. Dadurch kann während der Kontaktzeit zwischen dem Stempelblock und dem zu bedruckenden Mineralfaserprodukt der Stempelblock im wesentlichen mit derselben Geschwindigkeit wie das sich bewegende Mineralfaserprodukt bewegt und gleichzeitig Wärme auf die Oberfläche des Mineralfaserproduktes übertragen werden.

Der Stempelblock ist mit mindestens zwei Schwungkörpern jeweils gelenkig verbunden, und die Schwungkörper sind drehstarr mit jeweils einer Antriebswelle verbunden und werden durch einen Antrieb in Drehbewegung versetzt. Durch die gelenkige Anbringung an Schwungkörpern, die durch jeweils eine Antriebswelle in Drehbewegung versetzt werden, wird der Stempelblock sowohl relativ zur Oberfläche des zu bedruckenden Mineralfaserproduktes auf- und abbewegt, als auch abschnittsweise in Transportrichtung des Mineralfaserproduktes bewegt. Hierdurch kann erreicht werden, daß einerseits der Stempelblock mit den darauf angeordneten Heizelementen während des Inkontaktbringens mit dem zu bedruckenden Mineralfaserprodukt mit diesem mitbewegt wird, andererseits kann im Falle einer konstanten Transportgeschwindigkeit des Mineralfaserproduktes eine Markierung in regelmäßigen, vorgegebenen Abständen aufgebracht werden. Zuletzt bleibt die räumliche Ausrichtung des Stempelblocks mit den Heizelementen während der Rotation der Schwungscheiben konstant, sodaß die Heizelemente während jeder Bewegungsphase des Stempelblockes in Richtung des zu markierenden Mineralfaserproduktes weisen. Hierdurch ist es möglich, die für das Beheizen der Heizelemente erforderliche Energie in Form von elektrischer Energie oder Dampf über eine flexible Leitung auf den Stempelblock zu übertragen, weil dieser selbst keine Rotationsbewegung ausführt.

Bevorzugte Ausführungsformen der Erfindung sind durch die Merkmale der weiteren Ansprüche gekennzeichnet.

Vorteilhafterweise liegt das Mineralfaserprodukt auf einem Transportmittel auf und wird mit konstanter Transportgeschwindigkeit geführt. Dies erleichtert die Abstimmung der Bewegung des Stempelblocks auf die Geschwindigkeit des Mineralfaserproduktes, sodaß Markierungen verzerrungsfrei und mit scharfen Konturen erzielt werden können.

Vorzugsweise sind die Heizelemente elektrisch beheizbar, wobei ein oder mehrere flexible Kabel für die Stromübertragung zu den Heizelementen am Stempelblock befestigt sein können. Anders als bei der Verwendung eines rotierenden Markierungselements, wie eine Markierungswalze, muß die für die Beheizung der Heizelemente bereitzustellende elektrische Energie nicht über Schleifringe übertragen werden, sondern läßt sich einfach und bequem in Form eines geeigneten Übertragungssteckers mit einem sich daran anschließenden flexiblen Kabel von der Spannungsquelle auf den Stempelblock übertragen.

Vorzugsweise besitzen die Schwungkörper ein Gegengewicht, dessen Massenschwerpunkt in bezug auf die Antriebswelle entgegengesetzt zur gelenkigen Verbindung von Stempelblock und Schwungscheibe angeordnet ist. Hierdurch wird der Verschleiß an der Antriebswelle der Schwungkörper wie auch des Antriebs beträchtlich verringert, weil an der Antriebswelle keine Unwucht auftritt und die zur Rotation der Antriebswelle erforderliche Leistung des Antriebs konstant bleibt.

Nach einer bevorzugten Ausführungsform ist der Antrieb der Schwungkörper an eine Steuervorrichtung angeschlossen.

Hierdurch kann die Bewegung des Stempelblockes unter Vorgabe einer Transportgeschwindigkeit des zu bedruckenden Mineralfaserproduktes so gesteuert werden, daß während des Wärmeübertragungsvorganges beim Kontakt des Stempelblockes mit dem Mineralfaserprodukt der Stempelblock mit derselben Geschwindigkeit geführt wird wie das zu markierende Mineralfaserprodukt.

Vorzugsweise rotiert die Steuervorrichtung die daran angeschlossene Antriebswelle so, daß der Stempelblock während des Kontaktes mit dem Mineralfaserprodukt eine konstante Geschwindigkeit in Transportrichtung des Mineralfaserproduktes besitzt. Hierzu kann während des Eindrückens des Stempelblockes in das zu markierende Mineralfaserprodukt die Rotationsgeschwindigkeit der Antriebswelle geringfügig und gezielt verzögert und während der anschließenden, nach oben gerichteten Bewegung des Stempelblockes die Rotationsgeschwindigkeit der Antriebswelle geringfügig wieder beschleunigt werden. Durch diese Maßnahme wird jeweils die parallel zur Transportrichtung des zu markierenden Mineralfaserproduktes gerichtete Geschwindigkeitskomponente des Stempelblockes konstant gehalten.

Nachfolgend wird die Erfindung rein beispielhaft anhand der beigefügten Figuren beschrieben, in denen:
- Fig. 1: eine Seitenansicht der Vorrichtung zum Aufbringen von Markierungen auf ein Mineralfaserprodukt senkrecht zur Bewegungsrichtung des Mineralfaserproduktes;
- Fig. 2: eine Schnittansicht entlang der Linie A-A in Fig. 1; und
- Fig. 3: eine schematische Darstellung der Geschwindigkeitskomponenten des Stempelblocks mit den Heizelementen während des Kontakts mit einem Mineralfaserprodukt darstellt.

Fig. 1 zeigt eine Seitenansicht einer Ausführungsform der Vorrichtung zum Aufbringen von Markierungen auf ein Mineralfaserprodukt. Die Vorrichtung, die allgemein mit Referenznummer 10 bezeichnet ist, besteht im wesentlichen aus einem Stempelblock 12, der eine plattenförmige Form aufweist. Der Stempelblock ist vorzugsweise aus Metall gefertigt, kann aber auch aus einem geeigneten Kunststoffmaterial bestehen. Am Stempelblock 12 sind Heizelemente 14 in geeigneter Weise angeordnet.

Die Heizelemente 14 können entweder direkt in den Stempelblock 12 integriert sein oder aber vorzugsweise lösbar mit diesem verbunden sein. Hierdurch ist eine schnelle Umrüstung der Vorrichtung auf verschiedene zu markierende geometrische Formen möglich, ohne daß der gesamte Stempelblock ausgetauscht werden muß. Dies ist insbesondere dann von Vorteil, wenn mit Hilfe der Markierungsvorrichtung eine Typenbezeichnung auf das zu markierende Mineralfaserprodukt aufgebracht werden soll. Beim Wechsel des hergestellten Mineralfaserproduktes müssen lediglich die entsprechenden Heizelemente am Stempelblock ausgewechselt werden, um die verschiedenen Mineralfaserprodukte individuell kennzeichnen zu können.

Die Heizelemente 14 sind im vorliegenden Beispiel in eine Aufnahmeplatte 16 eingesetzt, die zudem Bohrungen enthält, um die Aufnahmeplatte 16 mit dem Stempelblock 12 mittels Schrauben 18 oder anderer bekannter Befestigungselemente zu verbinden. Die Heizelemente 14 stehen über die Unterseite des Stempelblocks 12 mit daran befestigter Aufnahmeplatte 16 einige Millimeter hervor, um gezielt die Wärme auf das zu markierende Mineralfaserprodukt zu übertragen.

Die Heizelemente können eine beliebige Bauform besitzen, die an die verwendete Art von Heizenergie angepaßt ist. Im Falle einer elektrischen Beheizung der Heizelemente sind diese mit einem Widerstandsdraht versehen, der stromdurchflossen ist und hierbei Wärme erzeugt. Die Wärme wird mittels eines gut wärmeleitenden Materials auf die über die untere Oberfläche der Aufnahmeplatte 16 hervortretende Wärmeübertragungselemente geleitet. Im Falle einer Beheizung der Heizelemente durch Dampf bilden dampfdurchströmte Rohrleitungen den Kern der Heizelemente. Auch in diesem Fall wird durch die Verwendung geeigneter, gut wärmeleitender Materialien die erzeugte Wärme auf diejenigen Teile der Heizelemente übertragen, die mit dem zu markierenden Mineralfaserprodukt in Kontakt kommen.

Sowohl im Fall einer Dampfbeheizung wie auch einer elektrischen Beheizung der Heizelemente sind in dem Stempelblock 12 geeignete Vorkehrungen getroffen, um die Energieträger in Form von Strom oder Heißdampf von einer zentralen Aufnahmestelle im Stempelblock 12 auf die jeweiligen Heizelemente 14 zu verteilen und wieder zurückzuführen.

Im in Fig. 1 dargestellten Ausführungsbeispiel sind die Heizelemente 14 elektrisch beheizt. Die elektrische Energie wird über einen Stecker 20 mit einem daran angeschlossenen flexiblen Kabel 22 auf den Stempelblock 12 übertragen und von dort aus auf die jeweiligen Heizelemente 14 verteilt.

Der Stempelblock 12 ist mit Befestigungseinrichtungen 24 versehen, die im einfachsten Fall aus einem Auge bestehen, das fest mit dem Stempelblock 12 verbunden ist und der Aufnahme einer Welle 26 dient. Vorzugsweise ist die Befestigungseinrichtung 24 mit einem Roll- oder Gleitlager versehen.

Am Stempelblock 12 sind mindestens zwei, vorzugsweise jedoch vier oder sechs Befestigungseinrichtungen 24 vorgesehen, die jeweils eine Welle 26 aufnehmen, durch die der Stempelblock 12 drehbar mit jeweils einem Schwungkörper 32 verbunden ist. Die Schwungkörper sind jeweils drehstarr mit einer Antriebswelle 34 verbunden, wobei die in der Technik üblichen und bekannten Maßnahmen zum Erzielen einer drehstarren Wellen-Naben Verbindung zur Anwendung gelangen können. Die Antriebswelle 34 jedes Schwungkörpers 32 ist jeweils mit einer Getriebeeinrichtung 36 verbunden, wobei die Getriebeeinrichtungen 36 mehrerer Schwungkörper 32 mittels eines Kardanantriebs 38 miteinander verbunden sind. Hierdurch wird das Antriebsdrehmoment, das auf eine Getriebeeinrichtung 36 wirkt, auf die anderen Getriebeeinrichtungen gleichmäßig übertragen. Die geometrische Form der Schwungkörper ist in Fig. 1 nur beispielhaft dargestellt und kann auf verschiedene Weise ausgeführt sein.

Der Schwungkörper 32 besitzt jeweils ein Gegengewicht 40, das entweder einstückig mit dem Schwungkörper ausgebildet ist oder aber durch die Befestigung geeigneter Gewichte am Schwungkörper ausgeführt wird. Das Vorsehen von geeigneten Gegengewichten führt zu einer gleichmäßigen Rotation der Schwungkörper ohne das Auftreten einer unerwünschten Unwucht mit dem damit verbundenen Rütteln der Schwungkörper sowie des Stempelblockes, was zu einem erhöhten Verschleiß, einer ungleichmäßigen Markierung auf dem Mineralfaserprodukt oder auch zu unerwünschter Lärmentwicklung führen kann.

Fig. 2 zeigt einen Schnitt durch die in Fig. 1 dargestellte Vorrichtung entlang der Linie A-A. Fig. 2 zeigt somit die Vorrichtung zum Aufbringen von Markierungen in bzw. entgegen der Bewegungsrichtung des zu markierenden Mineralfaserproduktes gesehen.

Der Stempelblock 12 ist so breit ausgeführt, daß er sich über die Breite des hergestellten Mineralfaserproduktes erstreckt. Hierdurch können bei einem gezielten Anbringen von Heizelementen 14 auf sämtlichen Bereichen der Oberfläche des hergestellten Mineralfaserproduktes Markierungen angebracht werden.

Die Getriebeeinrichtung 36 ist mit einer Eingangswelle 42 versehen, über die das Drehmoment von einem angeschlossenen Motor beziehungsweise einer angeschlossenen Steuervorrichtung eingeleitet wird. Hierzu wird die Eingangswelle 42 drehstarr mit dem Antriebsorgan verbunden. Wie aus den Fig. 1 und 2 ersichtlich ist, findet bei der Bewegung der Schwungkörper 32 und damit verbunden dem Betrieb der Vorrichtung keine Rotation des Stempelblockes 12 mit den daran angeordneten Heizelementen um eine der Körperachsen des Stempelblockes 12 statt. Er bewegt sich in Blickrichtung der Fig. 2 lediglich auf und ab. Daher ist es möglich, über eine flexible Verbindung 22, beispielsweise ein Elektrokabel, die für den Betrieb der Heizelemente erforderliche Energie auf einfache und bequeme Weise dem Markierungsstempel zuzuführen. Im Falle rotierender Heizelemente, wie beispielsweise einer Markierungswalze, muß die elektrische Energie über Schleifringe übertragen werden, wodurch deren Störanfälligkeit erhöht wird und sich die Wartungsintervalle verkürzen.

Wie aus den Fig. 1 und 2 deutlich wird, besitzt die Vorrichtung nach der dargestellten Ausführungsform vier Schwungkörper, wobei jeweils zwei Schwungkörper durch einen Kardanantrieb 38 synchronisiert werden und zwei Schwungkörper über die Eingangswellen 42 angetrieben werden. In gleicher Weise ist es selbstverständlich möglich, sämtliche Schwungkörper unabhängig voneinander anzutreiben beziehungsweise auch durch eine geeignete Drehmomentübertragung zu erreichen, daß ein Stempelblock mit mehreren daran befestigten Schwungkörpern mittels eines einzelnen Antriebsorganes bewegt wird. Ebenso ist es denkbar, nur die Schwungkörper auf einer Seite des Stempelblocks, beispielsweise die beiden in Fig. 1 gezeigten Schwungkörper, anzutreiben und die auf der gegenüberliegenden Seite angeordneten Schwungkörper passiv mitzubewegen.

Fig. 3 zeigt schematisch den Bahnverlauf des Markierungsstempels bestehend aus dem Stempelblock und einem von der Unterseite des Stempelblockes und der Aufnahmeplatte hervorstehenden Heizelements während des Kontakts mit einem Mineralfaserprodukt.

Das Mineralfaserprodukt 44 bewegt sich im Rahmen des Produktionsprozesses mit einer konstanten Geschwindigkeit vₓ, die nach der in Fig. 3 getroffenen Konvention bezüglich der Achsrichtungen in x-Richtung weist. Aufgrund der exzentrischen, drehbaren Befestigung des Stempelblocks mit den daran befestigten Heizelementen an den Schwungkörpern, ergibt sich der Bahnverlauf 46 eines ortsfesten Punktes auf dem Markierungsstempel, beispielsweise die Kontaktspitze eines Heizelements 14. Durch eine geeignete, konstante Rotationsgeschwindigkeit der Antriebswelle 34 der Schwungkörper 32 kann erreicht werden, daß innerhalb des mit K in Fig. 3 bezeichneten Kontaktbereichs zwischen Markierungsstempel und Mineralfaserprodukt 44 eine Geschwindigkeit der Heizelemente v₁ₓ entsteht, die gleich der Geschwindigkeit vₓ des Mineralfaserproduktes 44 ist. Diese Geschwindigkeit v₁ₓ ist jedoch nicht innerhalb des gesamten Kontaktbereiches K konstant, da sich die Heizelemente 14 auf einer kreisförmigen Bahn bewegen und sich hierbei auch eine in y-Richtung gerichtete Geschwindigkeitskomponente des Heizelementes bildet. Dies bedeutet, daß bei einer konstanten Rotationsgeschwindigkeit der Antriebswellen 34 innerhalb des Kontaktbereiches K eine sich ändernde Geschwindigkeitskomponente in x-Richtung der Heizelemente entsteht.

Dem kann dadurch begegnet werden, daß die Eingangswelle beziehungsweise Eingangswellen 42 mit einer geeigneten Steuervorrichtung (nicht dargestellt) verbunden sind, die durch eine geringfügige Verzögerung beziehungsweise Beschleunigung der Rotationsgeschwindigkeit innerhalb des Kontaktbereiches K zu einer konstanten und auf die Geschwindigkeit des Mineralfaserproduktes abgestimmten Geschwindigkeit des Markierungsstempels in x-Richtung führt. Um dies zu erreichen, muß die Rotationsgeschwindigkeit der Antriebswellen 34 nach dem Eintritt in den Kontaktbereich K gezielt verzögert werden, bis der in Fig. 3 mit "1" gezeichnete Punkt erreicht ist. Zu diesem Zeitpunkt ist die Rotationsgeschwindigkeit der Antriebswellen am geringsten und der Markierungsstempel bewegt sich mit der Geschwindigkeit V₁ₓ in x-Richtung entsprechend der Geschwindigkeit des zu markierenden Mineralfaserproduktes. Anschließend wird die Drehgeschwindigkeit gezielt wieder erhöht, so daß beim Austritt aus dem Kontaktbereich K die Geschwindigkeit v₂ auf ein solches Maß erhöht wurde, daß der Geschwindigkeitsanteil in x-Richtung, v₂ₓ, wiederum gleich der Geschwindigkeit vₓ des zu markierenden Mineralfaserproduktes ist. Durch diese Maßnahme kann sichergestellt werden, daß der Markierungsstempel innerhalb des gesamten Kontaktbereiches mit einer konstanten Geschwindigkeit in x-Richtung, abgestimmt auf die Geschwindigkeit des Mineralfaserproduktes, bewegt wird.

Durch das Vorsehen einer planaren Markierungsfläche können auch kompliziert aufgebaute Markierungen vorgenommen werden, ohne daß diese in Form einer Abwicklung auf einem rotierenden Markierungselement aufgebracht werden müssen. Die Stempelblöcke mit den darin integrierten Heizelementen beziehungsweise die an einem Stempelblock befestigbaren Aufnahmeplatten mit den darin integrierten Heizelementen lassen sich einfach und bequem handhaben und benötigen insbesondere nur einen geringen Platzbedarf bei der Lagerhaltung. Indem der Markierungsstempel keine Rotationsbewegung um eine seiner Körperachsen ausführt, kann die für das Beheizen der Heizelemente erforderliche Energie in Form von Heißdampf oder elektrischer Energie mittels einer oder mehrerer flexibler Leitungen auf den Stempelblock übertragen werden. Eine aufwendige Übertragung der Energie von ortsfesten zu rotierenden Bauelementen hin ist nicht erforderlich. Der Markierungsstempel kann durch eine gezielte Steuerung der Rotationsgeschwindigkeit der mit diesem verbundenen Schwungscheiben so bewegt werden, daß der Markierungsstempel während der gesamten Kontaktzeit mit der zu markierenden Mineralfaserbahn oder Mineralfaserplatte mit einer konstanten, auf die Transportgeschwindigkeit des zu markierenden Mineralfaserproduktes abgestimmten Geschwindigkeit geführt wird.

## Patentansprüche

1. Vorrichtung zum Aufbringen von Markierungen auf ein Mineralfaserprodukt umfassend:
- einen im wesentlichen plattenförmig ausgebildeten Stempelblock (12), an dem
- Heizelemente (14) angeordnet sind, die in Kontakt zu dem Mineralfaserprodukt (44) gebracht werden können, wobei
- der Stempelblock (12) senkrecht zu dem sich bewegenden Mineralfaserprodukt (44) beweglich und abschnittsweise mit dem Mineralfaserprodukt (44) im wesentlichen mitbeweglich geführt ist,
**dadurch gekennzeichnet, daß**
der Stempelblock mit mindestens zwei Schwungkörpern (32) jeweils gelenkig verbunden ist, und die Schwungkörper jeweils mit einer Antriebswelle (34) drehstarr verbunden sind und durch einen Antrieb in Drehbewegung versetzt werden.

2. Vorrichtung zum Aufbringen von Markierungen auf ein Mineralfaserprodukt nach Anspruch 1,
**dadurch gekennzeichnet, daß**
das Mineralfaserprodukt (44) auf einem Transportmittel aufliegt und mit konstanter Transportgeschwindigkeit geführt ist.

3. Vorrichtung zum Aufbringen von Markierungen auf ein Mineralfaserprodukt nach Anspruch 1 oder 2,
**dadurch gekennzeichnet, daß**
die Heizelemente elektrisch beheizbar sind.

4. Vorrichtung zum Aufbringen von Markierungen auf ein Mineralfaserprodukt nach Anspruch 3,
**dadurch gekennzeichnet, daß**
mindestens ein flexibles Kabel (22) für die Stromübertragung zu den Heizelementen (14) am Stempelblock (12) befestigt ist.

5. Vorrichtung zum Aufbringen von Markierungen auf ein Mineralfaserprodukt nach mindestens einem der vorhergehenden Ansprüche,
**dadurch gekennzeichnet, daß**
die Schwungkörper (32) jeweils ein Gegengewicht (40) besitzen, dessen Massenschwerpunkt in bezug auf die Antriebswelle radial entgegengesetzt zur gelenkigen Verbindung (24, 26) von Stempelblock und Schwungkörper angeordnet ist.

6. Vorrichtung zum Aufbringen von Markierungen auf ein Mineralfaserprodukt nach mindestens einem der vorhergehenden Ansprüche,
**dadurch gekennzeichnet, daß**
der Antrieb der Schwungkörper an eine Steuervorrichtung angeschlossen ist.

7. Vorrichtung zum Aufbringen von Markierungen auf ein Mineralfaserprodukt nach Anspruch 6,
**dadurch gekennzeichnet, daß**
die Steuervorrichtung die angeschlossene Antriebswelle so in Drehbewegung versetzt, daß der Stempelblock während des Kontaktes mit dem Mineralfaserprodukt mit einer konstanten Geschwindigkeit in Transportrichtung des Mineralfaserproduktes geführt ist.

8. Vorrichtung zum Aufbringen von Markierungen auf ein Mineralfaserprodukt nach einem oder mehreren der vorhergehenden Ansprüche 1 bis 7,
**dadurch gekennzeichnet, daß**
die Heizelemente (14) mit einer Aufnahmeplatte (16) verbunden sind, die am Stempelblock (12) lösbar befestigt ist.

9. Vorrichtung zum Aufbringen von Markierungen auf ein Mineralfaserprodukt nach Anspruch 8,
**dadurch gekennzeichnet, daß**
die Heizelemente (14) um einige Millimeter über die dem zu markierenden Mineralfaserprodukt zugewandten Fläche der Aufnahmeplatte (16) hervortreten.

10. Verfahren zum Aufbringen von Markierungen auf ein Mineralfaserprodukt mit Hilfe einer Vorrichtung nach einem oder mehreren der Ansprüche 1 bis 9 umfassend die Schritte:
- Bewegen des zu markierenden Mineralfaserproduktes auf einem Transportmittel mit konstanter Transportgeschwindigkeit;
- Bewegen eines Stempelblockes mit erhitzten Heizelementen auf die zu markierende Oberfläche des Mineralfaserproduktes zu;
- direktes Inkontaktbringen der Heizelemente des Stempelblockes mit dem zu markierenden Mineralfaserprodukt;
- Eindrücken des Stempelblocks in das zu markierende Mineralprodukt;
- Bewegen des Stempelblocks während der Kontaktphase, mit einer im wesentlichen konstanten Geschwindigkeit in Transportrichtung des Mineralfaserprodukts, die im wesentlichen der Transportgeschwindigkeit des Mineralfaserproduktes entspricht, so dass der Stempelblock im wesentlichen mit dem zu markierenden Mineralfaserprodukt mitbewegt wird; und
- Entfernen des Stempelblockes von dem markierten Mineralfaserprodukt.

11. Verwendung einer Vorrichtung nach einem der Ansprüche 1 bis 9 zum Bedrucken eines Mineralfaserprodukts, insbesondere einer Mineralfaserbahn.

## Claims

1. Device for applying markings to a mineral fibre product comprising:
- a stamping block (12), constructed as substantially plate-shaped, on which
- heating elements (14) are arranged, which can be brought into contact with the mineral fibre product (44), wherein
- the stamping block (12) is guided as able to move perpendicular to the moving mineral fibre product (44) and substantially able to move with the mineral fibre product (44) section by section,
**characterised in that**
the stamping block is connected so as to articulate respectively to at least two oscillating bodies (32) and the oscillating bodies are rigidly connected respectively to a drive shaft (34) and are set in rotational motion by a drive.

2. Device for applying markings to a mineral fibre product according to claim 1,
**characterised in that** the mineral fibre product (44) rests on a means of conveyance and is guided at a constant conveying speed.

3. Device for applying markings to a mineral fibre product according to claim 1 or 2, **characterised in that** the heating elements can be electrically heated.

4. Device for applying markings to a mineral fibre product according to claim 3, **characterised in that** at least one flexible cable (22) is fixed to the stamping block (12) for transmitting current to the heating elements (14).

5. Device for applying markings to a mineral fibre product according to at least one of the preceding claims, **characterised in that** the oscillating bodies (32) in each case possess a counter-weight (40), the centre of gravity of which is arranged as radially opposed to the articulated connection (24, 26) of stamping block and oscillating bodies in relation to the drive shaft.

6. Device for applying markings to a mineral fibre product according to at least one of the preceding claims, **characterised in that** the drive of the oscillating bodies is connected to a control device.

7. Device for applying markings to a mineral fibre product according to claim 6, **characterised in that** the control device sets the connected drive shaft in rotational motion in such a way that the stamping block is guided during contact with the mineral fibre product at a constant speed in the direction of conveyance of the mineral fibre product.

8. Device for applying markings to a mineral fibre product according to one or more of preceding claims 1 to 7, **characterised in that** the heating elements (14) are connected to a receiver plate (16), which is detachably fixed to the stamping block (12).

9. Device for applying markings to a mineral fibre product according to claim 8, **characterised in that** the heating elements (14) project by several millimetres above the face of the receiver plate (16) facing the mineral fibre product to be marked.

10. Method for applying markings to a mineral fibre product with the aid of a device according to one or more of claims 1 to 9 comprising the steps:
- moving the mineral fibre product to be marked on a means of conveyance at constant conveying speed;
- moving a stamping block with heated heating elements towards the surface of the mineral fibre product to be marked;
- direct bringing into contact of the heating elements of the stamping block with the mineral fibre product to be marked;
- pressing the stamping block into the mineral product to be marked;
- moving the stamping block during the contact stage at a substantially constant speed, corresponding substantially to the conveying speed of the mineral fibre product, in the direction of conveyance of the mineral fibre product in such a way that the stamping block is substantially moved with the mineral fibre product to be marked; and
- removing the stamping block from the marked mineral fibre product.

11. Use of a device according to one of claims 1 to 9 to print a mineral fibre product, in particular a length of mineral fibre.

## Revendications

1. Dispositif pour apposer des marques sur un produit formé de fibres minérales, comprenant:
- un bloc formant poinçon (12) agencé essentiellement en forme de plaque, sur lequel
- sont disposés des éléments chauffants (14), qui peuvent être placés en contact avec le produit formé de fibres minérales (44),
- le bloc formant poinçon (12) étant mobile perpendiculairement au produit formé de fibres minérales (44), qui se déplace, et étant guidé par sections avec le produit formé de fibres minérales (44) en étant essentiellement mobile avec ce dernier,
**caractérisé en ce que**
le bloc formant poinçon est relié d'une manière respectivement articulée à au moins deux corps oscillants (32), et les corps oscillants sont reliés respectivement solidairement en rotation à un arbre d'entraînement (34) et sont entraînés selon un mouvement de rotation par un dispositif d'entraînement.

2. Dispositif pour appliquer des marques sur un produit formé de fibres minérales selon la revendication 1, **caractérisée en ce que** le produit formé de fibres minérales (44) est appliqué sur un moyen de transport et est guidé avec une vitesse de transport constante.

3. Dispositif pour appliquer des marques sur un produit formé de fibres minérales selon la revendication 1 ou 2, **caractérisé en ce que** les éléments chauffants peuvent être chauffés électriquement.

4. Dispositif pour appliquer des marques sur un produit formé de fibres minérales selon la revendication 3, **caractérisé en ce qu'**au moins un câble flexible (22) pour le transfert du courant aux éléments chauffants (14) est fixé sur le bloc formant poinçon (12).

5. Dispositif pour appliquer des marques sur un produit formé de fibres minérales selon au moins l'une des revendications précédentes, **caractérisé en ce que** les corps oscillants (32) comportent chacun un contrepoids (40), dont le centre d'inertie est disposé radialement par rapport à l'arbre d'entraînement ou radialement à l'opposé de la liaison articulée (24, 26) entre le bloc formant poinçon et le corps oscillant.

6. Dispositif pour appliquer des marques sur un produit formé de fibres minérales selon au moins l'une des revendications précédentes, **caractérisé en ce que** le dispositif d'entraînement des corps oscillants est raccordé à un dispositif de commande.

7. Dispositif pour appliquer des marques sur un produit formé de fibres minérales selon la revendication 6, **caractérisé en ce que** le dispositif de commande est entraîné selon un mouvement de rotation par l'arbre d'entraînement raccordé, de telle sorte que le bloc formant poinçon est guidé, pendant le contact avec le produit formé de fibres minérales avec une vitesse constante dans la direction de transport du produit formé de fibres minérales

8. Dispositif pour appliquer des marques sur un produit formé de fibres minérales selon une ou plusieurs des revendications précédentes 1 à 7, **caractérisé en ce que** les éléments chauffants 14 sont reliés à une plaque de réception (16), qui est fixée de façon amovible au bloc formant poinçon (12).

9. Dispositif pour appliquer des marques sur un produit formé de fibres minérales selon la revendication 8, **caractérisé en ce que** les éléments chauffants (14) font saillie de quelques millimètres au-delà de la surface de la plaque de réception (16), qui est tournée vers le produit formé de fibres minérales devant être marquées.

10. Procédé pour appliquer des marques sur un produit formé de fibres minérales à l'aide d'un dispositif selon une ou plusieurs des revendications 1 à 9, comprenant les étapes consistant à:
- déplacer le produit formé de fibres minérales devant être marqué sur un moyen de transport à une vitesse de transport constante;
- déplacer un bloc formant poinçon comportant des éléments chauffants chauffés, sur la surface devant être marquée du produit formé de fibres minérales;
- mettre en contact directement les éléments chauffants du bloc formant poinçon avec le produit formé de fibres minérales devant être marqué;
- enfoncer le bloc formant poinçon dans le produit formé de fibres minérales devant être marqué;
- déplacer le bloc formant poinçon pendant la phase de contact, avec une vitesse essentiellement constante dans la direction de transport du produit formé de fibres minérales, qui correspond essentiellement à la vitesse de transport du produit formé de fibres minérales, de sorte que le bloc formant poinçon est entraîné conjointement essentiellement avec le produit formé de fibres minérales devant être marqué; et
- retirer le bloc formant poinçon du produit formé de fibres minérales marqué.

11. Utilisation d'un dispositif selon l'une des revendications 1 à 9, pour appliquer une impression à un produit formé de fibres minérales, notamment une bande de fibres minérales.
